# EUROPÄISCHE PATENTANMELDUNG

(11) **EP 2 876 404 A1**
(43) Veröffentlichungstag der Anmeldung: **27.05.2015**
(21) Anmeldenummer: 14194540.2
(22) Anmeldetag: 24.11.2014
(51) Int. Cl.: F42B 4/20, F42B 4/18

(54) **Tischfeuerwerk mit Geschenk**

(30) Priorität: 25.11.2013 DE 202013105361 U
(71) Anmelder: Jahn-Möller, Monika, 25491 Hetlingen (DE)
(72) Erfinder: Jahn-Möller, Monika, 25491 Hetlingen (DE)
(74) Vertreter: Groth, Wieland

(57) **Zusammenfassung**

Die Erfindung betrifft ein Tischfeuerwerk umfassend eine Feuerwerkspatrone (6) und mit einem abnehmbaren Deckel (3) für eine Anzündstelle (7) der Feuerwerkspatrone (6) und einem nach dem Abbrennen der Feuerwerkspatrone (6) zugänglichen Geschenkraum (9) und mit einem in dem Geschenkraum (9) bevorrateten Geschenk (12).

## Beschreibung

Die Erfindung betrifft ein Tischfeuerwerk.

Tischfeuerwerke sind im Stand der Technik natürlich hinlänglich bekannt. In der DE 299 13 470 U1 ist ein Tischfeuerwerk mit einer Standhülse, einer Zündschnur und einem in der Standhülse angeordneten, anzündbaren pyrotechnischen Satz offenbart. Nachteilig an dem genannten Tischfeuerwerk ist unter anderem, dass dieses nur einmal als Feuerwerk verwendet werden kann.

Aus der DE 20 2005 018 580 U1 ist eine Kleinstfeuerwerksverpackung bekannt mit einem Schachtelteil und einem Deckelteil, wobei in dem Schachtelteil Feuerwerksartikel untergebracht sind.

In der DE 76 21 941 A1 ist ein aufklappbares Zaubergerät offenbart, bei dem in einer Schachtel ein zusammengefalteter Vogelkäfig vorgesehen ist und ein realer Vogel in einem geschützten Bereich des zusammengefalteten Vogelkäfigs angeordnet ist. Nach dem Öffnen und automatischen Aufklappen bildet sich ein Käfig mit dem darin befindlichen realen Vogel aus.

In der DE 3321684 ist eine Schachtel für Süßigkeiten offenbart, mit der sich Zauberkunststücke vorführen lassen.

Es ist Aufgabe der Erfindung, ein eingangs genanntes Tischfeuerwerk zur Verfügung zu stellen, das die oben genannten Nachteile vermeidet.

Die Aufgabe wird durch ein Tischfeuerwerk mit den Merkmalen des Anspruchs 1 gelöst.

Das erfindungsgemäße Tischfeuerwerk weist erfindungsgemäß einen zweistufigen Aufbau auf, wobei in einer ersten Stufe eine Feuerwerkspatrone entzündet wird und dadurch eine Funkenfontäne erzeugt wird. Die Gestalt und Farbgebung der Funkenfontäne hängt von der Feuerwerkspatrone ab. Nach dem Abbrennen der Feuerwerkspatrone wird der Zugriff auf einen Geschenkraum innerhalb des Tischfeuerwerks eröffnet. In dem Geschenkraum ist ein Geschenk bevorratet. Das erfindungsgemäße Tischfeuerwerk findet damit auch als attraktive Geschenkverpackung und Geschenkpräsentation Verwendung.

Vorzugsweise weist das Tischfeuerwerk einen abnehmbaren Deckel auf, der einen Magneten aufweist oder magnetisch ausgebildet ist. Der Deckel kann vollständig metallisch oder zumindest partiell metallisch ausgebildet sein und teilweise oder vollständig magnetisiert sein und damit als Befestigungsmagnet für Zettel u. Ä. an Magnetwänden und Kühlschrankaußenflächen dienen. Nach dem Abnehmen des Deckels wird ein oberer, eine Anzündstelle umfassender Abschnitt einer Feuerwerkspatrone freigegeben. Die Feuerwerkspatrone ist herkömmlich erhältlich. In einer weiteren bevorzugten Ausführungsform der Erfindung sind wenigstens ein Streichholz und wenigstens eine Reibefläche vorgesehen. Das Streichholz und/oder die Reibefläche können an einer Innenseite des abnehmbaren Deckels oder an anderen, vorzugsweise im geschlossenen Zustand des Tischfeuerwerkes innen angeordneten Bereichen des Tischfeuerwerkes vorgesehen sein. Mit dem Streichholz kann die Anzündstelle der Feuerwerkspatrone gezündet werden.

Das Tischfeuerwerk umfasst günstigerweise ein Bodensegment, ein mittleres Segment und den abnehmbaren Deckel. Es ist also in drei Segmente in Längsrichtung ausgebildet. Die drei Segmente sind vorzugsweise voneinander trennbar. Nach dem Abnehmen des Deckels und dem Anzünden der Feuerwerkspatrone brennt diese vollständig aus. Der Brennvorgang dauert etwa 50 Sekunden. Nach dem Abbrennen der Feuerwerkspatrone sollte die Feuerwerkspatrone abkühlen, um Verbrennungen des Benutzers zu vermeiden, und dieser Abkühlvorgang kann etwa zwei Minuten dauern. Es sind je nach Feuerwerkspatrone natürlich auch andere Zeitdauern realisierbar.

Nach dem Abbrennen und Abkühlen der Feuerwerkspatrone kann über einen öffnenbaren Innendeckel auf den Geschenkraum zugegriffen werden und das dort bevorratete Geschenk herausgeholt werden. In einer anderen bevorzugten Ausführungsform der Erfindung ist die Feuerwerkspatrone in einem von einem Bodensegment abnehmbaren mittleren Segment angeordnet, und nach dem Abbrennen der Feuerwerkspatrone ist die Feuerwerkspatrone zusammen mit dem mittleren Segment vom Bodensegment lösbar, und nach dem Abnehmen des mittleren Segments vom Bodensegment wird der Geschenkraum, der im Bodensegment angeordnet ist, eröffnet, und das dort bevorratete Geschenk kann vom Benutzer herausgenommen werden.

Das Tischfeuerwerk weist einen Querschnitt auf, der sich ausgehend von der Tischoberfläche, in Längsrichtung des Tischfeuerwerkes stetig verringert und damit eine gleichsam kegelstumpfförmige, im Querschnitt vorzugsweise oktagonale oder hexagonale Pyramide ausbildet.

In einer anderen Ausführungsform des erfindungsgemäßen Tischfeuerwerks ist die äußere Form der Ummantelung dosenförmig ausgebildet. Es sind jedoch auch beliebige andere Formen der Ummantelung des Tischfeuerwerkes denkbar. Die Ummantelung kann aus verschiedenen Materialien bestehen, zum einen kann sie aus schwer brennbarem Karton oder beschichtetem Karton bestehen, es sind jedoch auch Metall- oder Kunststoffummantelungen möglich.

Die Erfindung wird anhand eines Ausführungsbeispiels in drei Figuren beschrieben. Dabei zeigen:
- Fig. 1: eine Draufsicht auf ein erfindungsgemäßes Tischfeuerwerk,
- Fig. 2: eine seitliche Außenansicht des Tischfeuerwerks in Fig. 1,
- Fig. 3: eine Schnittansicht entlang der Linie III-III in Fig. 1.

Eine äußere Ummantelung 1 des Tischfeuerwerks 2 weist gem. Fig. 1 und Fig. 2 die Form eines in Längsrichtung L orientierten Kegelstumpfes auf, der in jedem Querschnitt parallel zu einer Standfläche oder Tischoberfläche als gleichmäßiges Oktagon ausgebildet ist. Fig. 1 zeigt eine Draufsicht des Tischfeuerwerkes 2 in Fig. 2, in der die oktagonale Ausbildung der Ummantelung 1 des Tischfeuerwerkes 2 zu erkennen ist.

Fig. 2 zeigt in einer seitlichen Ansicht des Tischfeuerwerks 2 dessen dreiteilige bzw. dreisegmentige Ausbildung. Das obere, der (nicht eingezeichneten) Tischoberfläche abgewandte Segment ist als Deckel 3 ausgebildet, der vollständig metallisch sein kann oder zumindest metallische Anteile aufweist, die magnetisiert sein können. Der Deckel 3 kann dann als Haltemagnet für Zettel an Kühlschränken oder Magnetwänden verwendet werden.

In einem mittleren Segment 4 ist eine in der Fig. 3 dargestellte Feuerwerkspatrone 6 vorgesehen. Die Feuerwerkspatrone 6 weist am oberen, der Tischfläche abgewandten Ende eine Anzündstelle 7 auf, die im geschlossenen Zustand durch den Deckel 3 verdeckt wird. Nach Abnehmen des Deckels 3 wird ein (nicht dargestelltes) integriertes Streichholz freigelegt, das an der Innenseite des Deckels 3 oder an einem oberen Innenboden 8, der den oberen Abschnitt der Feuerwerkspatrone 6 umgibt, angeordnet ist.

Das mittlere Segment 4 ist lösbar auf einem Bodensegment 9 angeordnet. Die äußeren Mantelflächen der drei Segmente 3, 4, 9 fluchten miteinander und bilden zusammen die oktagonal konische Ummantelung 1 aus.

Fig. 3 zeigt den Innenaufbau des Tischfeuerwerks 2. Der Deckel 3 ist abnehmbar und legt die Anzündstelle 7 der Feuerwerkspatrone 6 frei. Die Feuerwerkspatrone 6 kann mit Hilfe des integrierten Streichholzes oder anderweitig angezündet werden. Die nach dem Anzünden des Tischfeuerwerks 3 entstehende Fontäne brennt innerhalb von etwa 50 Sekunden ab. Nach dem Abbrennen der Feuerwerkspatrone 6 ist eine Ruhezeit von etwa zwei Minuten einzuhalten, in der die Feuerwerkspatrone 6 abkühlt. Danach kann das mittlere Segment 4 vollständig vom Bodensegment 9 entfernt werden. Dabei ist die Feuerwerkspatrone 6, die sich auf einem unteren Innenboden 11 des mittleren Segmentes 4 abstützt und von dem oberen Innenboden 8 des mittleren Segmentes 4 umgeben wird, mit dem mittleren Segment 4 zusammen vom Bodensegment 9 entfernbar. Im Bodensegment 9 ist ein Geschenkraum vorgesehen, in dem ein größenmäßig passendes Geschenk 12 angeordnet ist.

### Bezugszeichenliste

- 1: Ummantelung
- 2: Tischfeuerwerk
- 3: Deckel
- 4: mittleres Segment

- 6: Feuerwerkspatrone
- 7: Anzündstelle
- 8: oberer Innenboden
- 9: Bodensegment

- 11: unterer Innenboden
- 12: Geschenk

- L: Längsrichtung

## Patentansprüche

1. Tischfeuerwerk
umfassend eine Feuerwerkspatrone (6) und
mit einem abnehmbaren Deckel (3) für eine Anzündstelle (7) der Feuerwerkspatrone (6) und
einem nach dem Abbrennen der Feuerwerkspatrone (6) zugänglichen Geschenkraum (9) und mit einem in dem Geschenkraum (9) bevorrateten Geschenk (12).

2. Tischfeuerwerk nach Anspruch 1,
**dadurch gekennzeichnet, dass** der abnehmbare Deckel (3) einen Magneten aufweist.

3. Tischfeuerwerk nach Anspruch 1 oder 2,
**dadurch gekennzeichnet, dass** wenigstens ein Streichholz und wenigstens eine Reibefläche vorgesehen sind.

4. Tischfeuerwerk nach einem der vorstehenden Ansprüche,
**dadurch gekennzeichnet, dass** zwischen dem mittleren Segment (4) und dem Bodensegment (9) ein öffnenbarer Innendeckel vorgesehen ist.

5. Tischfeuerwerk nach einem der Ansprüche 1, 2 oder 3,
**dadurch gekennzeichnet, dass** die Feuerwerkspatrone (6) in einem von einem Bodensegment (9) abnehmbaren mittleren Segment (4) angeordnet ist und nach dem Abbrennen zusammen mit dem mittleren Segment (4) vom Bodensegment (9) lösbar ist und das Bodensegment (9) den Geschenkraum umfasst.

6. Tischfeuerwerk nach einem der vorstehenden Ansprüche,
**dadurch gekennzeichnet, dass** eine äußere Form einer Ummantelung (1) in einem Querschnitt parallel zur Tischoberfläche oktagonal ausgeformt ist.

7. Tischfeuerwerk nach einem der Ansprüche 1 bis 4,
**dadurch gekennzeichnet, dass** die äußere Form der Ummantelung (1) dosenförmig ausgeformt ist.
